# EUROPÄISCHE PATENTSCHRIFT

(11) **EP 0 356 666 B1**
(45) Veröffentlichungstag und Bekanntmachung des Hinweises auf die Patenterteilung: **13.10.1993**
(21) Anmeldenummer: 89112633.6
(22) Anmeldetag: 11.07.1989
(51) Int. Cl.: E21B 4/14, E21B 7/28, E21B 7/26, F16L 1/00, E03F 3/06

(54) **Rammbohrgerät zum grabenlosen Verlegen von Versorgungsleitungen**
Boring ram for laying service lines without excavation
Mouton de forage pour la pose de conduites de service sans excavation

(30) Priorität: 01.09.1988 DE 3829628
(43) Veröffentlichungstag der Anmeldung: 07.03.1990
(73) Patentinhaber: Schmidt, Paul, Dipl.-Ing., D-57368 Lennestadt (DE)
(72) Erfinder: Hesse, Alfons, Dipl.-Ing., D-5940 Lennestadt 11 (DE)
(74) Vertreter: König, Reimar, Dr.-Ing.

(56) Entgegenhaltungen:
- EP-A- 0 182 551
- EP-A- 0 190 933
- EP-A- 0 350 806
- DE-A- 2 634 066
- US-A- 4 070 948
- US-A- 4 596 292
- US-A- 4 749 050

## Beschreibung

Die Erfindung betrifft ein Rammbohrgerät zum grabenlosen Verlegen von Versorgungsleitungen im Erdreich mit einem in einem Gehäuse axial verschiebbaren, über einen von vorne an das Gerätegehäuse angeschlossenen Versorgungsschlauch mittels eines Druckmediums betriebenen Schlagkolben.

Ein derartiges Rammbohrgerät ist in der älteren, nachveröffentlichten europäischen Offenlegungsschrift 0 350 806 beschrieben. Um bei diesem Rammbohrgerät die Druckmittelversorgung über einen vorne am Gerät angeschlossenen Druckluftschlauch zu erreichen, ist eine spezielle Bauweise erforderlich. So sind, um die Druckluft zu einem im Gehäuseinneren starr angeordneten Steuerventil führen zu können, ein Innen- und ein Außengehäuse erforderlich. Zwischen den Gehäusen befindet sich ein Ringspalt, durch den die Druckluft weitergeleitet und anschließend über radiale Luftdurchtrittsöffnungen in der Außenwand des Innengehäuses umgelenkt wird, so daß sie radial von der Seite her in das Steuerventil eindringt. Bei dem Innengehäuse handelt es sich um ein übliches Rammbohrgerät, dem das Außengehäuse aufgesetzt ist, so daß sich eine spezielle Bauweise ergibt. Abgesehen von dem großen Aufwand, den die Herstellung und der Ineinanderbau zweier Gehäuse erfordern, geht damit unweigerlich eine - weiterhin auch noch durch den Ringspalt beeinflußte - Vergrößerung des Gesamtdurchmessers des Rammbohrgerätes einher. Dieses bekannte Rammbohrgerät ist somit für Anwendungsfälle nicht geeignet, bei denen die Rohrabmessungen einen bestimmten Mindestdurchmesser des Gerätes voraussetzen.

Wenngleich nicht für ein Rammbohrgerät, so doch auch zum grabenlosen Verlegen von Versorgungsleitungen im Erdreich ist durch die europäische Offenlegungsschrift 0 190 933 ein Gerät bekanntgeworden, das einen in einem Gehäuse axial verschiebbaren, über einen Versorgungsschlauch mittels eines Druckmediums betriebenen Schlagkolben aufweist. Der bzw. die kopfseitig in das Gerätegehäuse eindringenden Versorgungsschläuche sind an starre Rohrleitungen im Gehäuseinneren angeschlossen.

Der Erfindung liegt die Aufgabe zugrunde, ein Rammbohrgerät so auszugestalten, daß sich bei einem vorne am Gerätegehäuse angeschlossenen Versorgungsschlauch die Druckbeaufschlagung des Schlagkolbens mit einfachen Mitteln, insbesondere ohne den Gerätedurchmesser zu vergrößern, erreichen läßt.

Diese Aufgabe wird erfindungsgemäß dadurch gelöst, daß der Schlauchanschluß in der Gehäusespitze angeordnet ist und der Versorgungsschlauch mit dem Schlagkolben über einen die Stirnwand des Gerätegehäuses in Längsrichtung durchdringenden Kanal in Verbindung steht. Damit läßt sich eine mittige Druckmittelzufuhr erreichen, so daß ein herkömmliches Rammbohrgerät oder eine Schlagramme ohne Durchmesservergrößerung verwendet werden kann; insbesondere ist kein die Herstellung und die Montage sowie die Geräteabmessungen erhöhender Freiraum zwischen dem Gerätegehäuse und einem Außengehäuse erforderlich.

Bei einem Rammbohrgerät mit einem konischen Kopfstück am vortriebsseitigen Gehäuseende ergibt sich ein einfacheres Einführen des Gerätes in ein zu erneuerndes Altrohr oder einen Erdkanal.

Es empfiehlt sich, daß das Kopfstück als ein den Versorgungsschlauch übergreifender, sich in Vortriebsrichtung verjüngender Stutzen ausgebildet ist. Das entweder einstückige, d.h. übergangslos in einen Stutzen übergehende, oder mit einem eingeschraubten Stutzen versehene konische Kopfstück bietet dann neben verbesserten Führungseigenschaften außerdem einen Schutz des Versorgungsschlauches, der auf einer der Länge des Stutzens entsprechenden Teillänge von dem Stutzen umschlossen wird.

Mit einem Schlagkolben, der vorzugsweise gestuft ist und einen sich in Vortriebsrichtung erstreckenden, mehrere mit gehäusefesten Steueröffnungen korrespondierende Steueröffnungen aufweisenden Kolbenfortsatz besitzt, läßt sich der Vor- und Rücklauf des Schlagkolbens so steuern, daß der Kolben stets an seiner dem Schlauchanschluß zugewandten Seite auf das Gerätegehäuse und/oder die Gerätespitze auftrifft und dort seine Schlagenergie abgibt.

Hierbei kann vorzugsweise eine in einem eingeschnürten Mittelabschnitt des Kolbenfortsatzes angeordnete Querbohrung mit einer in einen Arbeitsraum hinter dem Kolben mündenden Längsbohrung verbunden sein. Auf diese Weise lassen sich die Steueröffnungen durch entsprechende Auslegung der Steuerkanten so miteinander verbinden, daß nach einem bestimmten Rückwärtshub des Schlagkolbens die Druckluft hinter den Schlagkolben gelangt und diesen in Vortriebsrichtung, d.h. erneut nach vorne beschleunigt, und umgekehrt.

Der Versorgungsschlauch läßt sich vorteilhaft an einem Steuerrohr befestigen, das von einem mit Steueröffnungen versehenen Kolbenmantel des Schlagkolbens umschlossen ist und mit einem durchgehenden Luftkanal bis in eine Kolbenbohrung reicht Auf diese Weise wird ein in seiner vorderen Endstellung befindlicher Schlagkolben beim Zuführen von Luft über den mittigen Kanal des Steuerrohres zunächst solange nach rechts, d.h. entgegen der Vortriebsrichtung bewegt, bis die Steueröffnungen des Kolbenmantels mit der Kolbenbohrung verbunden sind. Danach kann Druckluft über die Kolbenbohrung und die Steueröffnungen hinter den Schlagkolben gelangen und ein erneutes Arbeitsspiel in Vortriebsrichtung einleiten.

Die Erfindung wird nachfolgend anhand von in der Zeichnung dargestellten Ausführungsbeispielen des näheren erläutert. Es zeigen:
- Fig. 1: einen Längsschnitt durch ein Rammbohrgerät mit einem erfindungsgemäß vorne am Gerätekopf angeschlossenen Versorgungsschlauch,
- Fig. 2: das Rammbohrgerät gemäß Fig. 1 entlang der Linie II-II geschnitten, und
- Fig. 3: einen Längsschnitt durch eine andere Ausführung eines erfindungsgemäßen Rammbohrgerätes.

Das Rammbohrgerät 1 besitzt ein Gehäuse 2, in dem ein Schlagkolben 3 axial verschiebbar gelagert ist. Der Schlagkolben 3 ist als Stufenkolben ausgebildet und besitzt einen Hauptkolben 4 und einen demgegenüber einen geringeren Durchmesser aufweisenden, sich in Vortriebsrichtung 5 des Rammbohrgerätes 1 erstreckenden Kolbenfortsatz 6. In der dargestellten Position befindet sich der Schlagkolben 3 in seiner vorderen Endlage.

An seinem in Vortriebsrichtung 5 vorderen Ende des Gehäuses 2 ist ein mit einer nicht dargestellten Druckmittelquelle (Kompressor) verbundener Druckluftschlauch 7 mittels eines Schlauchanschlusses 8 befestigt. Eine die vordere Stirnwand 9 durchdringende Längsbohrung 10 leitet über den Druckluftschlauch 7 zugeführte Druckluft auf die Stirnfläche des Kolbenfortsatzes 6; dieser ist mit einem umfangsverteilt angeordnete Luftnuten 11 (vgl. Fig. 2) aufweisenden Steuerkopf 12 versehen. Aufgrund der auf die Stirnfläche des Steuerkopfs 12 einwirkenden Druckluft verschiebt sich der Schlagkolben 3 entgegen der Vortriebsrichtung 5, d.h. nach rechts, wobei die in einem Arbeitsraum 13 hinter dem Hauptkolben 4 eingeschlossene Luft über Luftöffnungen 14 nach hinten entweicht, bis Steuerkanten 15 der Luftnuten 11 (vgl. Fig. 1) korrespondierende Steuerkanten 16 radialer Steueröffnungen 17 des Gerätegehäuses 2 überschneiden. Es gelangt danach die von dem Schlauch 7 zugeführte Druckluft über die Nuten 11 des Steuerkopfes 12 und die gehäusefesten Steueröffnungen 17 in eine in einem eingeschnürten Mittelteil 18 des Kolbenfortsatzes 6 angeordnete Querbohrung 19 und über eine damit verbundene Längsbohrung 20 (die Bohrungen 19 und 20 sind in Fig. 1 gestrichelt dargestellt) in den Arbeitsraum 13 hinter dem Hauptkolben 4.

Der Arbeitsraum 13 wird hinten von einem auf das rückwärtige Gehäuseende geschraubten Deckel 21 begrenzt. Sobald sich im Arbeitsraum 13 ein den Gegendruck übersteigender Druck aufgebaut hat, wird der Schlagkolben 3 in seine dargestellte Lage zurückbeschleunigt, wobei die Luft vor dem Hauptkolben 4 über Luftöffnungen 22 nach hinten entweicht.

Das vordere Ende des Rammbohrgerätes 1 ist mit einem Einführkonus 23 und außerdem einen sich in Vortriebsrichtung 5 verjüngenden, den Einführkonus 23 trichterartig verlängernden, eingeschraubten Stutzen 24 versehen. Der Stutzen 24 übergreift eine Teillänge des Druckluftschlauches 7 und stellt somit einen Schlauchschutz dar. Ein vor dem Aufschrauben des Stutzens 24 eingesetztes, zwischen dem Stutzen 24 und dem Einführkonus 23 festgelegtes Zugseil 25 dient zur Führung des sich durch ein nicht dargestelltes Altrohr oder einen nicht dargestellten Erdkanal bewegenden Rammbohrgerätes 1; das Zugseil 25 kann in einer Zielgrube beispielsweise von einer Winde gezogen werden, so daß sich außerdem der Vorschub des Rammbohrgerätes 1 erhöhen läßt. Weiterhin ist auf das Gehäuse 2 ein sich in Vortriebsrichtung 5 konisch verjüngender Aufweitstutzen 26 aufgeschoben, der sich mit einem Mantel 27 nach hinten bis über das rückwärtige Ende des Rammbohrgerätes 1 hinaus erstreckt. Zwischen Mantel 27 und Gerätegehäuse 2 läßt sich ein Rohr aufschieben und gleich mit dem Vortrieb des Rammbohrgerätes 1 in das Erdreich einziehen.

Bei dem Rammbohrgerät 101 gemäß Fig. 3 ist am vorderen Ende des Gehäuses 102 ein Druckmittelschlauch 107 mit einem Schlauchanschluß 108 an ein im Gehäuse 102 festgelegtes Steuerrohr 28 befestigt. Das von dem Schlauchanschluß 108 abgewandte Ende des Steuerrohres 29 ist als Kopfstück 29 ausgebildet, das bündig in eine Kolbenbohrung 30 eines Schlagkolbens 103 eingreift. Der Druckluftschlauch 107 steht über einen das Steuerrohr 28 zentrisch durchdringenden Luftkanal 31 mit der Kolbenbohrung 30 in Verbindung. Der über das bzw. auf dem Steuerrohrkopfstück 29 gleitende Kolbenmantel 32 besitzt radiale Steueröffnungen 33, die in axiale Luftkanäle 34 übergehen; die Kanäle 34 führen zu umfangsverteilt angeordneten, gestrichelt dargestellten Luftnuten 111 des Schlagkolbens 103.

Zum Verstellen des Schlagkolbens 103 aus seiner dargestellten vorderen Endlage in die entgegen der Vortriebsrichtung 105 gerichtete Endlage baut sich in der Kolbenbohrung 30 aufgrund der über den Druckluftschlauch 107 und den Luftkanal 31 zugeführten Luft ein den Schlagkolben 103 zunehmend weiter in den abgeschlossenen Arbeitsraum 113, d.h. nach rechts bewegender Druck auf. Die Steueröffnungen 33 sind so ausgelegt, daß die Luft aus dem Arbeitsraum 113 hinter dem Kolben 103 über die Luftnuten 111, die axialen Luftkanäle 34 und die Steueröffnungen 33 ungehindert zu Entlüftungsbohrungen 35 in der vorderen Stirnwand 109 des Rammbohrgerätes 101 gelangen und dort in die Atmosphäre entweichen kann.

Sobald die in Vortriebsrichtung 105 gesehen hinteren Steuerkanten 36 der Steueröffnungen 33 des Kolbenmantels 32 die abschließende Stirnkante 37 des Steuerrohrkopfstückes 29 überschneiden, gelangt Druckluft aus der Kolbenbohrung 30 über die Steueröffnungen 33, die Luftkanäle 34 und die Luftnuten 111 hinter den Schlagkolben 103 in den Arbeitsraum 113. Es baut sich dort ein den Schlagkolben 103 schließlich wieder in Vortriebsrichtung 105 beschleunigender Druck auf. Sowohl die Zu- als auch die Abluft entweichen über die Entlüftungsbohrungen 35 am vorderen Ende des Gehäuses 102.

Auf das vordere Ende des Gehäuses 102 ist ein den Druckluftschlauch 107 in Vortriebsrichtung 105 übergreifendes konisches Kopfstück 38 geschraubt, das einen mit einem Stutzen einstückigen Einführkonus darstellt. Zwischen dem Kopfstück 38 und dem vorderen Ende des Gehäuses 102 ist ein Zugseil 125 eingeschlossen. Auf das Gerätegehäuse 102 ist außerdem ein Aufweitstutzen 126 mit einem bis über das rückwärtige Ende des Rammbohrgerätes 101 hinaus reichenden Mantel 127 aufgeschoben.

## Patentansprüche

1. Rammbohrgerät zum grabenlosen Verlegen von Versorgungsleitungen im Erdreich mit einem in einem Gehäuse axial verschiebbaren, über einen von vorne an das Gerätegehäuse angeschlossenen Versorgungsschlauch mittels eines Druckmediums betriebenen Schlagkolben, wobei der Schlauchanschluß (8, 108) in der Gehäusespitze (23, 24, 38) angeordnet ist und der Versorgungsschlauch (7, 107) mit dem Schlagkolben (3, 103) über einen die Stirnwand (9, 109) des Gerätegehäuses (2, 102) in Längsrichtung durchdringenden Kanal (10, 31) in Verbindung steht.

2. Rammbohrgerät nach Anspruch 1, gekennzeichnet durch ein konisches Kopfstück (23, 24; 38) des vortriebsseitigen Gehäuseendes.

3. Rammbohrgerät nach Anspruch 1 oder 2, dadurch gekennzeichnet, daß das Kopfstück als den Versorgungsschlauch (7) übergreifender, sich in Vortriebsrichtung (5) verjüngender Stutzen (24) ausgebildet ist.

4. Rammbohrgerät nach einem oder mehreren der Ansprüche 1 bis 3, dadurch gekennzeichnet, daß der Schlagkolben (3) gestuft ist und ein sich in Vortriebsrichtung (5) erstreckender Kolbenfortsatz (6) mehrere mit gehäusefesten Steueröffnungen (17) korrespondierende Steueröffnungen (11, 19, 20) aufweist.

5. Rammbohrgerät nach Anspruch 4, dadurch gekennzeichnet, daß eine in einem eingeschnürten Mittelabschnitt (18) des Kolbenfortsatzes (6) angeordnete Querbohrung (19) mit einer in einen Arbeitsraum (13) hinter dem Kolben (3) mündenden Längsbohrung (20) verbunden ist.

6. Rammbohrgerät nach einem oder mehreren der Ansprüche 1 bis 3, dadurch gekennzeichnet, daß der Versorgungsschlauch (107) an einem Steuerrohr (28) befestigt ist, das von einem mit Steueröffnungen (33, 34) versehenen Kolbenmantel (32) des Schlagkolbens (103) umschlossen ist und einen bis in eine Kolbenbohrung (30) reichenden Luftkanal (31) besitzt.

## Claims

1. A ram boring machine for laying service lines in the ground without need for excavation, having a striking piston axially displaceable in a housing and driven by a pressure medium via a supply hose connected to the housing from the front, wherein the hose connection (8, 108) is arranged in the tip (23, 24, 38) of the housing and the supply hose (7, 107) is in connection with the striking piston (3, 103) via a passage (10, 31) passing through the end wall (9, 109) of the housing (2, 102) longitudinally.

2. A ram boring machine according to claim 1, characterised by the leading end of the housing having a conical head piece (23, 24; 38).

3. A ram boring machine according to claim 1 or claim 2, characterised in that the head piece is in the form of a connecting piece (24) overlapping the supply hose and tapered in the direction of advance (5).

4. A ram boring machine according to one or more of claims 1 to 3, characterised in that the striking piston (3) is stepped and has a piston extension (6) extending in the direction of advance (5) and having a plurality of control openings (11, 19, 20) corresponding to fixed control openings in the housing.

5. A ram boring machine according to claim 4, characterised in that a transverse bore (19) in a necked middle section (18) of the piston extension (6) is connected to a longitudinal bore (20) opening into a working chamber (13) behind the piston (3).

6. A ram boring machine according to one or more of claims 1 to 3, characterised in that the supply hose (107) is secured to a control pipe (28) that is surrounded by a piston skirt (32), provided with control openings (33, 34), of the striking piston (103) and has an air passage (31) extending into a bore (30) in the piston.

## Revendications

1. Mouton de forage pour la pose en terre de conduites de service sans excavation, comportant un piston pouvant être déplacé axialement dans un bâti, actionné au moyen d'un agent de pression via un tuyau d'alimentation relié à l'avant du bâti du mouton, le raccord (8, 108) du tuyau étant disposé dans la pointe (23, 24, 38) du bâti et le tuyau (7, 107) d'alimentation étant relié au piston (3, 103) via un conduit (10, 31) pénétrant longitudinalement dans la paroi avant (9, 109) du bâti (2, 102) du mouton.

2. Mouton de forage selon la revendication 1, caractérisé en ce que l'extrémité du côté du creusement du bâti présente une tête (23, 24; 38) conique.

3. Mouton de forage selon la revendication 1 ou 2, caractérisé en ce que la tête a la forme d'une tubulure (24) qui s'amincit en direction du creusement (5) et qui s'agrippe autour du tuyau d'alimentation (7).

4. Mouton de forage selon une ou plusieurs des revendications 1 à 3, caractérisé en ce que le piston (3) est à gradins et en ce qu'il présente un prolongement du piston (6) s'étendant dans la direction de creusement (5) et comportant plusieurs ouvertures de commande (11, 19, 20) qui correspondent à des ouvertures de commande (17) fixes dans le bâti.

5. Mouton de forage selon la revendication 4, caractérisé en ce qu'une ouverture transversale (19) disposée dans la section médiane réduite (18) du prolongement du piston (6) est reliée à une ouverture longitudinale (20) débouchant dans un espace de travail (13) situé derrière le piston (3).

6. Mouton de forage selon une ou plusieurs des revendications 1 à 3, caractérisé en ce que le tuyau d'alimentation (107) est relié à un tube de commande (28) qui est entouré par une enveloppe (32) du piston (103) pourvue d'ouvertures de commande (33, 34) et qui présente un conduit à air (31) s'étendant jusqu'à dans une ouverture (30) du piston.
